# FASCICULE DE BREVET EUROPEEN

(11) **EP 2 363 917 B1**
(45) Date de publication et mention de la délivrance du brevet: **18.07.2012**
(21) Numéro de dépôt: 11156010.8
(22) Date de dépôt: 25.02.2011
(51) Int. Cl.: H01Q 3/24, H01Q 3/26

(54) **Formateur de voies analogique reconfigurable pour antenne réseau**
Erzeuger von rekonfigurierbaren Analogkanälen für eine Gruppenantenne
Analogue channel former that can be reconfigured for an array antenna

(30) Priorité: 26.02.2010 FR 1000807
(43) Date de publication de la demande: 07.09.2011
(73) Titulaire: Thales, 92200 Neuilly Sur Seine (FR)
(72) Inventeur: Renard, Christian, 92100 Boulogne Billancourt (FR); Chabod, Luc, 78150 Chesnay (FR); Pouderous, Emile, 92100 Boulogne (FR)
(74) Mandataire: Collet, Alain

(56) Documents cités:
- FR-A1- 2 686 457
- US-A- 5 151 706

## Description

L'invention se situe dans le domaine des antennes réseau, en particulier des antennes réseau actives à balayage électronique. Elle concerne un formateur de voies pouvant équiper une telle antenne réseau et un dispositif d'antenne comportant une antenne réseau et un formateur de voies.

Une antenne réseau dite active présente une architecture à amplification distribuée, c'est-à-dire qu'elle comprend un élément d'amplification radiofréquence positionné entre le point d'entrée de l'antenne réseau et chaque élément rayonnant de l'antenne réseau. Les éléments d'amplification sont en général des modules pouvant être utilisés à la fois en émission et en réception. Une antenne réseau active à balayage électronique permet de modifier par commande électronique la directivité et l'orientation du faisceau émis par l'antenne réseau. Pour ce faire, les modules d'émission et de réception insérés entre le point d'entrée de l'antenne réseau et les éléments rayonnants comportent en outre des éléments de déphasage. Une antenne à balayage électronique permet ainsi, dans des temps relativement courts, d'assurer soit un balayage continu de l'espace, soit des pointages successifs dans des directions bien déterminées, soit des alternances faisceau étroit / faisceau étendu, soit toute autre combinaison de ces situations.

Les antennes réseau peuvent comporter un grand nombre d'éléments rayonnants, pouvant atteindre plusieurs milliers. Dans ce cas, les modules d'émission/réception associés aux éléments rayonnants ne sont généralement pas commandés individuellement, mais par blocs. Les éléments rayonnants et leurs modules d'émission/réception associés sont ainsi regroupés en différents ensembles appelés sous-réseaux. Du point de vue de la chaîne de traitement de l'antenne réseau, un sous-réseau est perçu comme comportant un unique module d'émission/réception et un unique élément rayonnant.

Les antennes réseau actuelles pour application radar aéroporté sont typiquement découpées en quatre sous-réseaux. La figure 1 représente schématiquement une antenne réseau 1 comprenant, d'une part, des éléments rayonnants 2 agencés de manière à former un disque et, d'autre part, un formateur de voies 3. L'antenne réseau 1 est découpée en quatre sous-réseaux formant géométriquement quatre quadrants 2a, 2b, 2c et 2d. Chaque quadrant génère un signal radiofréquence RFa-RFd sensiblement égal à la somme de tous les signaux radiofréquence associés aux éléments rayonnants du sous-réseau considéré. Le formateur de voies 3 comporte quatre coupleurs connus de l'homme du métier sous le terme "Tés magiques". Un premier coupleur 31 reçoit respectivement sur une première et une deuxième entrée le signal radiofréquence RFa du premier quadrant 2a et le signal radiofréquence RFb du deuxième quadrant 2b. Une première sortie du premier coupleur 31 délivre sur une première voie 3a un signal radiofréquence RFa+b égal à la somme des signaux radiofréquence RFa et RFb. Une deuxième sortie du premier coupleur 31 délivre sur une deuxième voie 3b un signal radiofréquence RFa-b égal au signal radiofréquence RFa soustrait du signal radiofréquence RFb. De façon symétrique, un deuxième coupleur 32 reçoit respectivement sur une première et une deuxième entrée le signal radiofréquence RFc du troisième quadrant 2c et le signal radiofréquence RFd du quatrième quadrant 2d. Une première sortie du deuxième coupleur 32 délivre sur une troisième voie 3c un signal radiofréquence RFc+d égal à la somme des signaux radiofréquence RFc et RFd. Une deuxième sortie du deuxième coupleur 32 délivre sur une quatrième voie 3d un signal radiofréquence RFc-d égal au signal radiofréquence RFc soustrait du signal radiofréquence RFd. Un troisième coupleur 33 reçoit respectivement sur une première et une deuxième entrée le signal radiofréquence RFa+b et le signal radiofréquence RFc+d. Une première sortie de ce coupleur 33 délivre un signal radiofréquence RFΣ, appelé "signal somme", égal à la somme des signaux radiofréquences RFa+b et RFc+d. Une deuxième sortie de ce coupleur 33 délivre un signal radiofréquence RFΔC, appelé "signal différence circulaire", égal au signal radiofréquence RFc+d soustrait du signal radiofréquence RFa+b. Enfin, un quatrième coupleur 34 reçoit respectivement sur une première et une deuxième entrée le signal radiofréquence RFa-b et le signal radiofréquence RFc-d. Une sortie de ce coupleur 34 délivre un signal radiofréquence RFΔE, appelé "signal différence élévation", égal à la somme des signaux radiofréquence RFa-b et RFc-d. Les signaux somme, différence circulaire et différence élévation sont couramment appelés les signaux monopulse. Ces signaux sont généralement reçus sur des voies de réception d'une chaîne de traitement.

Un degré de liberté peut être introduit dans la formation des signaux somme, différence circulaire et différence élévation. A cet effet, chaque quadrant 2a-2d est découpé en deux secteurs, l'antenne réseau comportant ainsi huit sous-réseaux. Le formateur de voies 3 comporte, en plus des coupleurs 31-34, un ensemble formé d'un commutateur de transfert et d'un coupleur pour chaque quadrant 2a-2d de l'antenne réseau. La figure 2 illustre schématiquement le quadrant 2d d'une telle antenne réseau. Le quadrant 2d est découpé en deux secteurs 21 et 22, chaque secteur délivrant un signal radiofréquence RF21 ou RF22. Un coupleur 23 et un commutateur de transfert 24 sont agencés de manière à recevoir les signaux radiofréquence RF21 et RF22 et à délivrer sur une voie 25 un signal radiofréquence RF25 égal soit au signal radiofréquence RF22, soit à la somme des signaux radiofréquence RF21 et RF22, en fonction de l'état du commutateur 24. La voie 25 est reliée à la deuxième entrée du coupleur 32. L'ensemble formé du commutateur de transfert et du coupleur de chaque quadrant 2a-2d permet ainsi au formateur de voies 3 de délivrer des signaux monopulse basés soit sur l'ensemble des éléments rayonnants 2 de l'antenne réseau 1, soit sur une partie seulement des éléments rayonnants 2 de l'antenne réseau 1.

Cependant, avec le développement des traitements radar, ce degré de liberté devient insuffisant. En effet, les antennes réseau nécessitent un découpage de plus en plus fin du réseau en même temps qu'une possibilité de reconfiguration du routage des signaux radiofréquence sur les différentes voies de réception de l'antenne réseau. A titre d'exemple, on peut citer les traitements adaptatifs spatio-temporels, connus de l'homme du métier sous l'expression anglo-saxonne "Space-Time Adaptive Processing" ou STAP. Ces traitements permettent de lutter contre le fouillis et d'éliminer les signaux parasites en émettant un faisceau dont le diagramme de rayonnement présente un lobe principal relativement fin et en effectuant un traitement multivoies à la réception. Plus généralement, une antenne réseau peut être utilisée dans de multiples applications, telles que la détection et la poursuite de cibles, la guerre électronique ou encore les communications. Les sous-réseaux doivent alors être regroupés selon des combinaisons qui dépendent de l'application.

Les formateurs de voies classiques sont figés, dans le sens où ils ne peuvent pas être reconfigurés de manière à réaliser d'autres opérations sur les signaux radiofréquence issus des sous-réseaux que les opérations préétablies. En l'occurrence, ils ne permettent pas de fournir d'autres signaux que les signaux somme, différence circulaire et différence élévation. Les formateurs de voies classiques ne permettent pas non plus de regrouper des sous-réseaux selon des combinaisons variables. Ils sont donc généralement limités à une seule application spécifique. Une solution pour réaliser n'importe quelle combinaison de sous-réseaux serait de numériser individuellement tous les signaux radiofréquence et de les additionner sous forme numérique. Une telle solution n'est néanmoins pas envisageable à moyen terme pour des antennes comprenant un grand nombre de sous-réseaux, par exemple supérieur à huit. La conversion analogique-numérique et l'acheminement d'un signal radiofréquence pour chaque sous-réseau pose des problèmes de coût et d'encombrement évidents, en particulier lorsque les signaux radiofréquence sont à large bande.

Le document FR 2686457 A1 décrit une antenne à balayage électronique comportant plusieurs groupes de transducteurs associés chacun à un multiplexeur.

Un but de l'invention est de fournir un formateur de voies qui soit reconfigurable, c'est-à-dire qui permette de regrouper les sous-réseaux selon différentes combinaisons.

Le but de l'invention est atteint par l'introduction, dans un formateur de voies pouvant équiper une antenne de MxN sous-réseaux et composant M voies de sorties, d'ensembles de commutateurs et de sommateurs arrangés en pseudocascade de manière à ce que, dans chaque voie de sortie, un sommateur puisse recevoir n'importe quelle combinaison de N signaux radiofréquence issus des MxN sous-réseaux en fonction de l'état des commutateurs, le sommateur délivrant sur une voie de sortie un signal radiofréquence égal à la somme des signaux radiofréquence reçus.

Selon un premier mode de réalisation de l'invention, le formateur de voies comporte :
- un premier ensemble de MxN commutateurs comprenant chacun une entrée et M sorties, l'entrée de chaque commutateur étant apte à recevoir un signal radiofréquence issu de l'un des sous-réseaux, et
- pour chaque voie de sortie :
   ■ un deuxième ensemble de MxN-N commutateurs comprenant chacun une entrée et N sorties, l'entrée de chaque commutateur étant reliée à une sortie de l'un des commutateurs du premier ensemble,
   ■ un troisième ensemble de N commutateurs comprenant chacun MxN-N+1 entrées et une sortie, les entrées de chaque commutateur étant reliées à une sortie de chacun des commutateurs du deuxième ensemble et à une sortie de l'un des N commutateurs du premier ensemble non reliés à l'un des commutateurs du deuxième ensemble, et
   ■ un sommateur comprenant N entrées et une sortie, les entrées étant reliées à la sortie de chacun des commutateurs du troisième ensemble, la sortie formant une voie de sortie.

Selon un deuxième mode de réalisation de l'invention, le formateur de voies comporte :
- un premier ensemble de M commutateurs comprenant chacun une entrée et M sorties, l'entrée de chaque commutateur étant apte à recevoir un signal radiofréquence issu de l'un des sous-réseaux,
- un deuxième ensemble de MxN-M commutateurs comprenant chacun une entrée et MxN sorties, l'entrée de chaque commutateur étant apte à recevoir un signal radiofréquence issu de l'un des sous-réseaux, et
- pour chaque voie de sortie :
   ■ un troisième ensemble de N commutateurs comprenant chacun MxN-N+1 entrées et une sortie, les entrées de chaque commutateur étant reliées à une sortie de l'un des M commutateurs du premier ensemble et à une sortie de chacun des commutateurs du deuxième ensemble, et
   ■ un sommateur comprenant N entrées et une sortie, les entrées étant reliées à la sortie de chacun des commutateurs du troisième ensemble, la sortie formant une voie de sortie.

L'invention a également pour objet un dispositif d'antenne comportant une antenne réseau et un formateur de voies selon le premier ou le deuxième mode de réalisation, l'antenne réseau comprenant MxN sous-réseaux chacun apte à délivrer un signal radiofréquence et M voies de réception chacune apte à recevoir un signal radiofréquence, chaque voie de sortie du formateur de voies étant reliée à l'une des voies de réception de l'antenne réseau.

L'invention sera mieux comprise et d'autres avantages apparaîtront à la lecture de la description détaillée de modes de réalisation donnés à titre d'exemple, description faite en regard de dessins annexés qui représentent :
- la figure 1, déjà décrite, une antenne réseau découpée en quatre sous-réseaux et un formateur de voies selon l'art antérieur ;
- la figure 2, déjà décrite, un quadrant d'une antenne réseau découpée en huit sous-réseaux et un formateur de voies adapté selon l'art antérieur ;
- la figure 3, par un synoptique, un exemple de réalisation d'un formateur de voies selon un premier mode de réalisation de l'invention ;
- la figure 4, par un synoptique, un exemple de réalisation d'un formateur de voies selon un deuxième mode de réalisation de l'invention ;
- la figure 5, un exemple de dispositif de formation de voies comportant un formateur de voies selon l'art antérieur et un formateur de voies selon l'invention.

Pour la suite de la description, on appelle commutateur SPkT, un commutateur comportant une entrée et k sorties, et pouvant être commandé pour établir une connexion entre l'entrée et l'une des k sorties. Le commutateur SPkT est bidirectionnel. Par conséquent, les termes "entrée" et "sortie" seront utilisés relativement au sens de transmission du signal dans le commutateur.

La figure 3 représente, par un synoptique, un exemple de réalisation d'un formateur de voies 300 selon un premier mode de réalisation de l'invention. Le formateur de voies 300 est adapté pour une antenne réseau comportant seize sous-réseaux 301₁ à 301₁₆, notés de façon générique 301ᵢ, et quatre voies de réception. Chaque sous-réseau comporte un ou plusieurs éléments rayonnants et délivre, en mode de réception, un signal radiofréquence. Dans cet exemple, le formateur de voies 300 permet de former quatre voies de sortie A, B, C et D, notées de façon générique X, chaque voie de sortie étant composée de signaux radiofréquence issus de quatre sous-réseaux. Sur la figure 3 ne sont représentés que les éléments relatifs à la formation de la voie A. Le formateur de voies 300 comporte un premier ensemble 310 de seize commutateurs SP4T 310₁ à 310₁₆. Ces commutateurs forment un premier niveau de commutateurs notés de façon générique 310ᵢ₋ L'entrée de chaque commutateur 310ᵢ est connectée à une sortie d'un sous-réseau 301ᵢ et peut donc recevoir un signal radiofréquence. Les commutateurs 310ᵢ de premier niveau permettent de diriger le signal radiofréquence de chaque sous-réseau 301ᵢ vers l'une des voies de sortie X. Le premier ensemble de commutateurs 310 est donc commun à toutes les voies de sortie A à D. Le formateur de voies 300 comporte également, pour chaque voie de sortie X, un deuxième ensemble X320 de douze commutateurs SP4T X320₁ à X320₁₂, notés de façon générique X320ⱼ, ainsi qu'un troisième ensemble X330 de quatre commutateurs SP13T X330₁ à X330₄, notés de façon générique X330ₘ. Les commutateurs X320ⱼ des quatre ensembles X320 et les commutateurs X330ₘ des quatre ensembles X330 forment respectivement un deuxième et un troisième niveau de commutateurs. L'entrée de chaque commutateur A320ⱼ est reliée à une sortie de l'un des commutateurs 310₅ à 310₁₆, de manière à recevoir le signal radiofréquence de l'un des sous-réseaux 301₅ à 301₁₆. De même, pour les voies B, C et D, l'entrée de chaque commutateur B-D320ⱼ est reliée à une sortie de l'un des commutateurs 310₅ à 310₁₆, de manière à recevoir le signal radiofréquence de l'un des sous-réseaux 301₅ à 301₁₆. Les entrées du commutateur A330₁ sont reliées, d'une part, à une sortie du commutateur 310₁ et, d'autre part, à l'une des sorties de chacun des commutateurs A320ᵢ. De manière analogue, les entrées du commutateur A330₂ sont reliées, d'une part, à une sortie du commutateur 310₂ et, d'autre part, à l'une des sorties de chacun des commutateurs A320ᵢ. De manière générale, les entrées du commutateur X330ₙ, avec n compris entre 1 et 4, sont reliées, d'une part, à une sortie du commutateur 310ₙ et, d'autre part, à l'une des sorties de chacun des commutateurs X320ⱼ. Le rôle de chaque commutateur de deuxième niveau X320ⱼ est de diriger les signaux radiofréquence issus des sous-réseaux 301₅ à 301₁₆ vers l'un des commutateurs de troisième niveau X330ₘ associés à la voie de sortie X correspondante. Le rôle de chaque commutateur de troisième niveau X330ₘ est de sélectionner, parmi tous les signaux radiofréquence susceptibles d'être reçus des sous-réseaux 301ᵢ, l'un de ces signaux. Le formateur de voies 300 comporte de plus, pour chaque voie de sortie X, un sommateur X34 apte à additionner quatre signaux radiofréquence présents sur ses entrées et à délivrer le signal radiofréquence résultant sur une sortie. En particulier, les entrées de chaque sommateur X34 sont reliées à la sortie de chacun des commutateurs X330ₘ de la voie de sortie X considérée. Sur chacune des voies de sortie A à D, il est donc possible de délivrer un signal radiofréquence égal à la somme de quatre signaux radiofréquence issus des sous-réseaux 301ᵢ. II Il est à noter que les commutateurs SPkT du formateur de voies 300 ne font que diriger les signaux radiofréquence issus des sous-réseaux 301ᵢ vers l'un des sommateurs X34. Ils ne dupliquent pas les signaux. Par conséquent, un signal radiofréquence issu de l'un des sous-réseaux 301ᵢ ne peut composer le signal radiofréquence que d'une seule voie de sortie à la fois et chaque voie de sortie ne peut comporter qu'une seule occurrence d'un signal radiofréquence. Le fait qu'un signal radiofréquence issu d'un sous-réseau 301ᵢ ne soit présent qu'une seule fois sur l'une des voies de sortie X explique que seuls douze commutateurs de deuxième niveau X320ⱼ par voie de sortie X sont nécessaires pour diriger l'ensemble des signaux radiofréquence issus des sous-réseaux 301ᵢ sur chacun des commutateurs de troisième niveau X330m.

La description faite en référence à la figure 3 se rapporte à un formateur de voies pour une antenne réseau comportant seize sous-réseaux d'éléments rayonnants devant être rassemblés de manière à former quatre groupes de quatre sous-réseaux chacun. Plus généralement, l'invention s'applique à tout type d'antenne réseau comportant MxN sous-réseaux devant être rassemblés de manière à former M groupes de N sous-réseaux. En d'autres termes, le formateur de voies est un dispositif qui permet de former M voies de sortie X à partir de MxN sous-réseaux 301ᵢ délivrant chacun un signal radiofréquence, le signal radiofréquence de chaque voie de sortie X étant formé d'une somme de N signaux radiofréquence issus des sous-réseaux 301ᵢ. Le formateur de voies selon le premier mode de réalisation de l'invention comporte un premier ensemble 310 de MxN commutateurs SPMT 310ᵢ et, pour chaque voie de sortie X, un deuxième ensemble X320 de MxN-N commutateurs SPNT X320ⱼ, un troisième ensemble X330 de N commutateurs SP(MxN-N+1)T X330ₘ et un sommateur par N X34, c'est-à-dire apte à additionner N signaux radiofréquence présents sur ses entrées et à délivrer le signal radiofréquence résultant sur une sortie. L'entrée de chaque commutateur 310ᵢ du premier ensemble 310 est reliée à un sous-réseau 301ᵢ de manière à pouvoir recevoir un signal radiofréquence. L'entrée de chaque commutateur X320ⱼ du deuxième ensemble X320 de chaque voie de sortie X est reliée à une sortie de l'un des commutateurs 310ᵢ du premier ensemble 310. Il s'agit par exemple des commutateurs 310ₙ₊₁ à 31_{MxN}. Dans chaque voie de sortie X, l'une des entrées de chaque commutateur X330ₘ du troisième ensemble X330 est reliée à une sortie de l'un des N commutateurs du premier ensemble 310 non reliés à l'un des commutateurs X320ⱼ du deuxième ensemble X320, en l'occurrence les commutateurs 310ᵢ à 310_{N,} et les autres entrées de chaque commutateur X330ₘ du troisième ensemble X330 sont reliées à l'une des sorties de chacun des commutateurs X320ⱼ du deuxième ensemble X320 de la voie de sortie X considérée. Ainsi, chaque commutateur X330ₘ de chaque voie de sortie X est susceptible de recevoir n'importe lequel des signaux radiofréquence issus des sous-réseaux 301ᵢ, exception faite des signaux radiofréquence issus des sous-réseaux reliés aux commutateurs 310ᵢ du premier ensemble 310 eux-mêmes reliés à l'un des autres commutateurs X330ₘ de la même voie de sortie X. Dans chaque voie de sortie X, les entrées du sommateur X34 sont reliées à la sortie de chacun des commutateurs X330ₘ du troisième ensemble X330 de la voie de sortie X considérée. Les sorties des sommateurs X34 forment les voies de sortie X du formateur de voies.

La figure 4 représente, par un synoptique, un exemple de réalisation d'un formateur de voies 400 selon un deuxième mode de réalisation de l'invention. Le formateur de voies 400 est adapté pour une antenne réseau comportant seize sous-réseaux 301₁ à 301₁₆, notés de façon générique 301ᵢ. Comme le formateur de voies 300 décrit en référence à la figure 3, le formateur de voies 400 permet de former quatre voies de sortie A, B, C et D, notées de façon générique X, chaque voie de sortie étant composée de signaux radiofréquence issus de quatre sous-réseaux. Sur la figure 4 ne sont représentés que les éléments relatifs à la formation de la voie A. Le formateur de voies 400 comporte un premier ensemble 410 de quatre commutateurs SP4T 410₁ à 410₄, notés de façon générique 410p et un deuxième ensemble 420 de douze commutateurs SP16T 420₁ à 420₁₂, notés de façon générique 420q. Les commutateurs 410p et 420q forment respectivement un premier et un deuxième niveau de commutateurs. Ces commutateurs sont communs à toutes les voies de sortie A à D. La sortie de chaque sous-réseau 301ᵢ est connectée soit à l'entrée d'un commutateur 410p, soit à l'entrée d'un commutateur 420q. A titre d'exemple, les sorties des sous-réseaux 301₁ à 301₄ sont connectées aux entrées des commutateurs 410ₚ et les sorties des sous-réseaux 301₅ à 301₁₆ sont connectées aux entrées des commutateurs 420q. De manière identique au formateur de voies 300 décrit en référence à la figure 3, le formateur de voies 400 comporte, pour chaque voie de sortie X, un troisième ensemble X330 de quatre commutateurs SP13T X330₁ à X330₄. Ces commutateurs sont notés de façon générique X330ₘ et forment, collectivement pour toutes les voies A à D, un troisième niveau de commutateurs. Les entrées du commutateur A330₁ sont reliées, d'une part, à une sortie du commutateur 410₁ et, d'autre part, à l'une des sorties de chacun des commutateurs 420q. De manière analogue, les entrées du commutateur A330₂ sont reliées, d'une part, à une sortie du commutateur 410₂ et, d'autre part, à l'une des sorties de chacun des commutateurs 420q. De manière générale, les entrées du commutateur X330ₙ, avec n compris entre 1 et 4, sont reliées, d'une part, à une sortie du commutateur 410ₙ et, d'autre part, à l'une des sorties de chacun des commutateurs 420_{q}. Le rôle des commutateurs de premier et de deuxième niveau 410ₚ et 420_{q} est de permettre de diriger l'ensemble des signaux radiofréquence issus des sous-réseaux 301ᵢ vers chacun des commutateurs de troisième niveau X330ₘ. Le rôle de chaque commutateur de troisième niveau X330ₘ est de sélectionner, parmi tous les signaux radiofréquence susceptibles d'être reçus des sous-réseaux 301ᵢ, l'un de ces signaux. De manière identique au formateur de voies 300, le formateur de voies 400 comporte, pour chaque voie de sortie X, un sommateur X34 apte à additionner quatre signaux radiofréquence présents sur ses entrées et à délivrer le signal radiofréquence résultant sur une sortie. En particulier, les entrées de chaque sommateur X34 sont reliées à la sortie de chacun des commutateurs X330ₘ de la voie de sortie X considérée. Sur chacune des voies de sortie A à D, il est donc possible de délivrer un signal radiofréquence égal à la somme de quatre signaux radiofréquence issus des sous-réseaux 301ᵢ. Il est à noter que les commutateurs SPkT du formateur de voies 400 ne font que diriger les signaux radiofréquence issus des sous-réseaux 301ᵢ vers l'un des sommateurs X34. Ils ne dupliquent pas les signaux. Par conséquent, un signal radiofréquence issu de l'un des sous-réseaux 301ᵢ ne peut composer le signal radiofréquence que d'une seule voie de sortie à la fois et chaque voie de sortie ne peut comporter qu'une seule occurrence d'un signal radiofréquence. Le fait qu'un signal radiofréquence issu d'un sous-réseau 301ᵢ ne soit présent qu'une seule fois sur l'une des voies de sortie X explique que seuls douze commutateurs de deuxième niveau 420q sont nécessaires pour diriger l'ensemble des signaux radiofréquence issus des sous-réseaux 301ᵢ sur chacun des commutateurs de troisième niveau X330ₘ.

La description faite en référence à la figure 4 se rapporte à un formateur de voies pour une antenne réseau comportant seize sous-réseaux d'éléments rayonnants devant être rassemblés de manière à former quatre groupes de quatre sous-réseaux chacun. Plus généralement, l'invention s'applique à tout type d'antenne réseau comportant MxN sous-réseaux devant être rassemblés de manière à former M groupes de N sous-réseaux. En d'autres termes, le formateur de voies est un dispositif qui permet de former M voies de sortie X à partir de MxN sous-réseaux 301ᵢ délivrant chacun un signal radiofréquence, le signal radiofréquence de chaque voie de sortie X étant formé d'une somme de N signaux radiofréquence issus des sous-réseaux 301ᵢ. Le formateur de voies selon le deuxième mode de réalisation de l'invention comporte un premier ensemble 410 de M commutateurs SPMT 410p, un deuxième ensemble 420 de MxN-M commutateurs SP(MxN)T 420q et, pour chaque voie de sortie X, un troisième ensemble X330 de N commutateurs SP(MxN-N+1)T X330m et un sommateur par N X34, c'est-à-dire apte à additionner N signaux radiofréquence présents sur ses entrées et à délivrer le signal radiofréquence résultant sur une sortie. L'entrée de chaque commutateur 410p du premier ensemble 410 est reliée à l'un des sous-réseaux, par exemple les sous-réseaux 301₁ à 301_{M}, de manière à pouvoir recevoir un signal radiofréquence. L'entrée de chaque commutateur 420q du deuxième ensemble 420 est reliée à l'un des sous-réseaux non reliés à l'un des commutateurs 410ₚ, en l'occurrence les sous-réseaux 301_{M+1} à 301 _{MxN}. Dans chaque voie de sortie X, l'une des entrées de chaque commutateur X330ₘ du troisième ensemble X330 est reliée à une sortie de l'un des M commutateurs 41 Oₚ du premier ensemble 410 et les autres entrées de chaque commutateur X330ₘ du troisième ensemble X330 sont reliées à l'une des sorties de chacun des commutateurs 420q du deuxième ensemble 420. Ainsi, chaque commutateur X330ₘ de chaque voie de sortie X est susceptible de recevoir n'importe lequel des signaux radiofréquence issus des sous-réseaux 301ᵢ, exception faite des signaux radiofréquence issus des sous-réseaux reliés aux commutateurs 410p du premier ensemble 410 eux-mêmes reliés à l'un des autres commutateurs X330ₘ de la même voie de sortie X. Dans chaque voie de sortie X, les entrées du sommateur X34 sont reliées à la sortie de chacun des commutateurs X330ₘ du troisième ensemble X330 de la voie de sortie X considérée. Les sorties des sommateurs X34 forment les voies de sortie X du formateur de voies.

Le formateur de voies selon le deuxième mode de réalisation de l'invention présente l'avantage, par rapport au formateur de voies selon le premier mode de réalisation, de fournir des chemins radiofréquence équilibrés, un chemin radiofréquence étant défini comme un chemin entre l'un des sous-réseaux et l'un des sommateurs. En d'autres termes, tous les signaux radiofréquence reçus sur une entrée d'un sommateur passent par un même nombre de commutateurs, en l'occurrence deux commutateurs.

Les formateurs de voies selon les premier et deuxième modes de réalisation permettent tous deux de réaliser un nombre de combinaisons de signaux radiofréquence égal à (MxN) ! / [N ! x (MxN - N) !]. Il est possible d'affecter un nombre différent de sous-réseaux par voie de sortie X. Les commutateurs de troisième niveau et les sommateurs sont alors déterminés en conséquence pour chaque voie de sortie.

Le formateur de voies selon le premier ou le deuxième mode de réalisation de l'invention peut être associé à un formateur de voies dit standard, c'est-à-dire un formateur de voies tel que celui représenté à la figure 1 et délivrant des signaux somme, différence circulaire et différence élévation à partir de signaux radiofréquences issu de sous-réseaux découpés en quadrants. La figure 5 représente un dispositif de formation de voies comportant un circuit de routage 51, un formateur de voies standard 52 et un formateur de voies reconfigurable 53 selon le premier ou le deuxième mode de réalisation. Le circuit de routage 51 comporte MxN entrées 511 aptes à recevoir des signaux radiofréquence issus de MxN sous-réseaux 301ᵢ et des moyens 512 pour diriger les signaux radiofréquence vers le formateur de voies standard 52, vers le formateur de voies reconfigurable 53, ou vers les deux formateurs de voies. A cet effet, les moyens 512 peuvent comporter soit un ensemble de MxN commutateurs, soit un ensemble de MxN coupleurs, chaque commutateur ou coupleur comportant une entrée connectée à l'une des entrées 511 et deux sorties, une première sortie étant connectée à une entrée du formateur de voies standard 52 et une deuxième sortie étant connectée à une entrée du formateur de voies reconfigurable 53. Le circuit de routage 51 peut également comporter une entrée test 513 permettant d'injecter des signaux radiofréquence de test en entrée des formateurs de voies. L'entrée test 513 est par exemple reliée aux entrées des formateurs de voies par l'intermédiaire d'un diviseur 514, d'un coupleur 515 et des moyens 512 pour diriger les signaux radiofréquence. Le diviseur 514 est un diviseur par MxN permettant d'envoyer ou de recevoir un signal de test vers ou en provenance de chacun des sous-réseaux 301ᵢ. Le circuit de routage 51 est couramment inséré dans les antennes réseau en entrée du formateur de voies standard 52. Il forme, avec le formateur de voies standard 52 un circuit standard 55. Ce circuit standard 55 est ainsi apte à délivrer les signaux somme, différence circulaire et différence élévation. Le formateur de voies reconfigurable 53 forme un circuit dit circuit reconfigurable 56 apte à délivrer des signaux radiofréquence composés chacun d'une somme de signaux radiofréquence, la composition de chaque signal radiofréquence pouvant être configurée en commandant les commutateurs du formateur de voies reconfigurable 53.

## Revendications

1. Formateur de voies pouvant équiper une antenne réseau comportant MxN sous-réseaux (301ᵢ), le formateur de voies (300) composant M voies de sortie (X) et étant **caractérisé en ce qu'**il comporte :
- un premier ensemble (310) de MxN commutateurs (310ᵢ) comprenant chacun une entrée et M sorties, l'entrée de chaque commutateur (310ᵢ) étant apte à recevoir un signal radiofréquence issu de l'un des sous-réseaux (301ᵢ), et
- pour chaque voie de sortie (X):
■ un deuxième ensemble (X320) de MxN-N commutateurs (X320ⱼ) comprenant chacun une entrée et N sorties, l'entrée de chaque commutateur (X320ⱼ) étant reliée à une sortie de l'un des commutateurs (310_{N+1}-310_{MxN}) du premier ensemble (310),
■ un troisième ensemble (X330) de N commutateurs (X330ₘ) comprenant chacun MxN-N+1 entrées et une sortie, les entrées de chaque commutateur (X330ₘ) étant reliées à une sortie de chacun des commutateurs (X320ⱼ) du deuxième ensemble (X320) et à une sortie de l'un des N commutateurs (310₁-310_{N}) du premier ensemble (310) non reliés à l'un des commutateurs (X320ⱼ) du deuxième ensemble (X320), et
■ un sommateur (X34) comprenant N entrées et une sortie, les entrées étant reliées à la sortie de chacun des commutateurs (X330ₘ) du troisième ensemble (X330), la sortie formant une voie de sortie (X).

2. Formateur de voies pouvant équiper une antenne réseau comportant MxN sous-réseaux (301ᵢ), le formateur de voies (400) composant M voies de sortie (X) et étant **caractérisé en ce qu'**il comporte :
- un premier ensemble (410) de M commutateurs (410ₚ) comprenant chacun une entrée et M sorties, l'entrée de chaque commutateur (410ₚ) étant apte à recevoir un signal radiofréquence issu de l'un des sous-réseaux (301₁-301_{M}),
- un deuxième ensemble (420) de MxN-M commutateurs (420q) comprenant chacun une entrée et MxN sorties, l'entrée de chaque commutateur (420q) étant apte à recevoir un signal radiofréquence issu de l'un des sous-réseaux (301_{M+1}-301_{MxN}), et
- pour chaque voie de sortie (X) :
■ un troisième ensemble (X330) de N commutateurs (X330ₘ) comprenant chacun MxN-N+1 entrées et une sortie, les entrées de chaque commutateur (X330ₘ) étant reliées à une sortie de l'un des M commutateurs (410ₚ) du premier ensemble (410) et à une sortie de chacun des commutateurs (420_{q}) du deuxième ensemble (420), et
■ un sommateur (X34) comprenant N entrées et une sortie, les entrées étant reliées à la sortie de chacun des commutateurs (X330ₘ) du troisième ensemble (X330), la sortie formant une voie de sortie (X).

3. Dispositif d'antenne comportant une antenne réseau et un formateur de voies (300, 400) selon l'une des revendications 1 et 2, l'antenne réseau comprenant MxN sous-réseaux (301ᵢ) chacun apte à délivrer un signal radiofréquence et M voies de réception chacune apte à recevoir un signal radiofréquence, chaque voie de sortie (X) du formateur de voies (300, 400) étant reliée à l'une des voies de réception de l'antenne réseau.

4. Dispositif d'antenne selon la revendication 3 comportant un formateur de voies (300) selon la revendication 1, dans lequel une sortie de chaque sous-réseau (301ᵢ) de l'antenne réseau est reliée à l'entrée de l'un des commutateurs (310ᵢ) du premier ensemble (310).

5. Dispositif d'antenne selon la revendication 3 comportant un formateur de voies (400) selon la revendication 2, dans lequel une sortie de M sous-réseaux (301₁-301_{M}) de l'antenne réseau est reliée à l'entrée de l'un des commutateurs (410ₚ) du premier ensemble (410), une sortie des MxN-M sous-réseaux (301_{M+1}-301_{MxN}) restants étant reliée à l'entrée de l'un des commutateurs (420_{q}) du deuxième ensemble (420).

## Claims

1. A channel former for equipping an antenna array comprising MxN sub-arrays (301ᵢ), said channel former (300) comprising M output channels (X) and being **characterised in that** it comprises:
- a first set (310) of MxN switches (310ᵢ) each comprising an input and M outputs, the input of each switch (310ᵢ) being designed to receive a radio-frequency signal coming from one of the sub-arrays (301ᵢ), and
- for each output channel (X):
- a second set (X320) of MxN-N switches (X320ⱼ) each comprising an input and N outputs, the input of each switch (X320ⱼ) being connected to an output of one of the switches (310_{N+1}-310_{MxN}) of the first set (310),
- a third set (X330) of N switches (X330ₘ) each comprising MxN-N+1 inputs and an output, the inputs of each switch (X330ₘ) being connected to an output of each of the switches (X320ⱼ) of the second set (X320) and to an output of one of the N switches (310₁-310_{N}) of the first set (310) which are not connected to one of the switches (X320ⱼ) of the second set (X320), and
- an adder (X34) comprising N inputs and an output, the inputs being connected to the output of each of the switches (X330ₘ) of the third set (X330), the output forming an output channel (X).

2. A channel former for equipping an antenna array comprising MxN sub-arrays (301ᵢ), said channel former (400) comprising M output channels (X) and being **characterised in that** it comprises:
- a first set (410) of M switches (410ₚ) each comprising an input and M outputs, the input of each switch (410ₚ) being designed to receive a radio-frequency signal coming from one of the sub-arrays (301₁-301_{M}),
- a second set (420) of MxN-M switches (420q) each comprising an input and MxN outputs, the input of each switch (420q) being designed to receive a radio-frequency signal coming from one of the sub-arrays (301_{M+1}-301_{MxN}), and
- for each output channel (X):
- a third set (X330) of N switches (X330ₘ) each comprising MxN-N+1 inputs and an output, the inputs of each switch (X330ₘ) being connected to an output of one of the M switches (410ₚ) of the first set (410) and to an output of each of the switches (420q) of the second set (420), and
- an adder (X34) comprising N inputs and an output, the inputs being connected to the output of each of the switches (X330ₘ) of the third set (X330), said output forming an output channel (X).

3. An antenna device comprising an antenna array and a channel former (300, 400) according to any one of claims 1 to 2, said antenna array comprising MxN sub-arrays (301ᵢ) each designed to deliver a radio-frequency signal and M receiving channels each designed to receive a radio-frequency signal, each output channel (X) of the channel former (300, 400) being connected to one of the receiving channels of the antenna array.

4. The antenna device according to claim 3, comprising a channel former (300) according to claim 1, wherein an output of each sub-array (301ᵢ) of the antenna array is connected to the input of one of the switches (310ᵢ) of the first set (310).

5. The antenna device according to claim 3, comprising a channel former (400) according to claim 2, wherein an output of M sub-arrays (301₁-301_{M}) of the antenna array is connected to the input of one of the switches (410ₚ) of the first set (410), an output of the remaining MxN-M sub-arrays (301_{M+1}-301_{MxN}) being connected to the input of one of the switches (420q) of the second set (420).

## Patentansprüche

1. Kanalformer für den Einbau in eine Antennengruppe, die MxN Untergruppen (301ᵢ) umfasst, wobei der Kanalformer (300) M Ausgangskanäle (X) aufweist und **dadurch gekennzeichnet ist, dass** er Folgendes umfasst:
- einen ersten Satz (310) von MxN Schaltern (310ᵢ) jeweils mit einem Eingang und M Ausgängen, wobei der Eingang jedes Schalters (310ᵢ) zum Empfangen eines von einer der Untergruppen (30ᵢ) kommenden Funkfrequenzsignals ausgelegt ist, und
- für jeden Ausgangskanal (X):
- einen zweiten Satz (X320) von MxN-N Schaltern (X320ⱼ) jeweils mit einem Eingang und N Ausgängen, wobei der Eingang jedes Schalters (X320ⱼ) mit einem Ausgang von einem der Schalter (310_{N+1}-310_{MxN}) des ersten Satzes (310) verbunden ist,
- einen dritten Satz (X330) von N Schaltern (X330ₘ) jeweils mit MxN-N+1 Eingängen und einem Ausgang, wobei die Eingänge jedes Schalters (X330ₘ) mit einem Ausgang jedes der Schalter (X320ⱼ) des zweiten Satzes (X320) und mit einem Ausgang von einem der N Schalter (310₁-310_{N}) des ersten Satzes (310) verbunden sind, die nicht mit einem der Schalter (X320ⱼ) des zweiten Satzes (X320) verbunden sind, und
- einen Addierer (X34) mit N Eingängen und einem Ausgang, wobei die Eingänge mit dem Ausgang jedes der Schalter (X330ₘ) des dritten Satzes (X330) verbunden sind, wobei der Ausgang einen Ausgangskanal (X) bildet.

2. Kanalformer für den Einbau in eine Antennengruppe, die MxN Untergruppen (301ᵢ) umfasst, wobei der Kanalformer (400) M Ausgangskanäle (X) beinhaltet und **dadurch gekennzeichnet ist, dass** er Folgendes umfasst:
- einen ersten Satz (410) von M Schaltern (410ₚ) jeweils mit einem Eingang und M Ausgängen, wobei der Eingang jedes Schalters (410ₚ) zum Empfangen eines von einer der Untergruppen (301₁-301_{M}) kommenden Funkfrequenzsignals ausgelegt ist,
- einen zweiten Satz (420) von MxN-M Schaltern (420_{q}) jeweils mit einem Eingang und MxN Ausgängen, wobei der Eingang jedes Schalters (420q) zum Empfangen eines von einer der Untergruppen (301_{M+1}-301_{MxN}) kommenden Funkfrequenzsignals ausgelegt ist, und
- für jeden Ausgangskanal (X):
- einen dritten Satz (X330) von N Schaltern (X330ₘ) jeweils mit MxN-N+1 Eingängen und einem Ausgang, wobei die Eingänge jedes Schalters (X330ₘ) mit einem Ausgang von einem der M Schalter (410ₚ) des ersten Satzes (410) und einem Ausgang jedes der Schalter (420_{q}) des zweiten Satzes (420) verbunden sind, und
- einen Addierer (X34) mit N Eingängen und einem Ausgang, wobei die Eingänge mit dem Ausgang jedes der Schalter (X330ₘ) des dritten Satzes (X330) verbunden sind, wobei der Ausgang einen Ausgangskanal (X) bildet.

3. Antennenvorrichtung, die eine Gruppenantenne und einen Kanalformer (300, 400) nach einem der Ansprüche 1 bis 2 umfasst, wobei die Antennengruppe MxN Untergruppen (301ᵢ), die jeweils zum Liefern eines Funkfrequenzsignals ausgelegt sind, und M Empfangskanäle aufweist, die jeweils zum Empfangen eines Funkfrequenzsignals ausgelegt sind, wobei jeder Ausgangskanal (X) des Kanalformers (300, 400) mit einem der Empfangskanäle der Gruppenantenne verbunden ist.

4. Antennenvorrichtung nach Anspruch 3, die einen Kanalformer (300) nach Anspruch 1 umfasst, wobei ein Ausgang jeder Untergruppe (301ᵢ) der Antennengruppe mit dem Eingang von einem der Schalter (310ᵢ) des ersten Satzes (310) verbunden ist.

5. Antennenvorrichtung nach Anspruch 3, die einen Kanalformer (400) nach Anspruch 2 umfasst, wobei ein Ausgang von M Untergruppen (301₁-301_{M}) der Antennengruppe mit dem Eingang von einem der Schalter (410ₚ) des ersten Satzes (410) verbunden ist, wobei ein Ausgang der übrigen MxN-M Untergruppen (301_{M+1}-301_{MxN}) mit dem Eingang von einem der Schalter (420q) des zweiten Satzes (420) verbunden ist.
